# EUROPÄISCHE PATENTSCHRIFT

(11) **EP 2 762 245 B1**
(45) Veröffentlichungstag und Bekanntmachung des Hinweises auf die Patenterteilung: **07.03.2018**
(21) Anmeldenummer: 14150289.8
(22) Anmeldetag: 07.01.2014
(51) Int. Cl.: B21D 24/16, B21D 35/00, B21D 22/20

(54) **Verfahren zum Umformen eines Blechmaterials mit lokaler Beeinflussung des Materialflusses durch gezielte Trennung des Blechmaterials, sowie Umformwerkzeug zum Umformen eines Blechmaterials**
Method for forming a sheet metal material with local influence of the material flow by targeted splitting of the sheet metal material, as well as a forming tool for forming a sheet metal material
Procédé de formage d'un matériau en tôle avec influence locale du flux de matière par entaillage ciblé du matériau en tôle, et outil de formage d'un matériau en tôle

(30) Priorität: 01.02.2013 DE 102013001723
(43) Veröffentlichungstag der Anmeldung: 06.08.2014
(73) Patentinhaber: Volkswagen AG, 38440 Wolfsburg (DE); Fraunhofer-Gesellschaft zur Förderung der angewandten Forschung e.V., 80686 München (DE)
(72) Erfinder: Waltl, Hubert, 85107 Baar-Ebenhausen (DE); Neugebauer, Reimund, 01156 Dresden (DE); Polster, Stefan, 08280 Aue (DE); Nagel, Matthias, 08062 Zwickau (DE)
(74) Vertreter: Gulde & Partner

(56) Entgegenhaltungen:
- DE-A1- 2 833 626
- DE-A1- 19 712 664
- DE-A1-102008 027 876
- DE-A1-102010 062 977
- DE-B- 1 134 956
- JP-A- S60 247 500
- JP-A- 2012 006 049
- JP-U- H01 148 327
- US-A- 4 509 355
- US-A- 5 784 920

## Beschreibung

Die Erfindung betrifft ein Verfahren zum Umformen eines Blechmaterials in einem pressengebundenen Umformwerkzeug, wie insbesondere einem Tiefziehwerkzeug, mit der Möglichkeit zu einer gezielten lokalen Beeinflussung des Materialflusses während des Umformvorgangs gemäß dem Oberbegriff des Patentanspruchs 1. Die Erfindung betrifft ferner ein Umformwerkzeug zum Umformen eines Blechmaterials gemäß dem Oberbegriff des Patentanspruchs 7. Solch ein Verfahren und solch ein Umformwerkzeug sind z.B. in der US-A-4509355 oder in der DE-A-102008027876 offenbart. Pressengebundene Umformwerkzeuge für das Umformen eines Blechmaterials weisen mehrere zueinander relativbewegliche Werkzeugteile auf (beispielsweise ein Werkzeugoberteil und ein Werkzeugunterteil), die mit korrespondierenden Wirkflächen ausgebildet sind. Um beim Umformen einen gewünschten Materialfluss des umzuformenden Blechmaterials im Umformwerkzeug zu erhalten, werden diese in der Regel aufwändig eingearbeitet.

Ferner besteht die Möglichkeit, während eines Umformvorgangs den Materialfluss im Umformwerkzeug von außen, insbesondere über den Flanschabschnitt (Werkstückflansch), zu beeinflussen, beispielsweise durch steuerbare Ziehleisten und/oder durch Veränderung der Niederhalterpressung, wobei auch Möglichkeiten zur Anpassung einer lokalen Niederhalterpressung bekannt sind (z. B. mittels pressenseitiger Vielpunkt-Ziehkisseneinrichtung). Daneben besteht die Möglichkeit, während eines Umformvorgangs den Materialfluss im Umformwerkzeug von innen, beispielsweise durch vorausgehendes Einbringen von so genannten Entlastungslöchern in das Blechmaterial, zu beeinflussen. Solche Entlastungslöcher werden typischerweise im Bereich von späteren Ausschnitten (beispielsweise Fensterausschnitten, Türausschnitten, Schiebedachausschnitten und dergleichen) angeordnet.

Im Zuge komplexer werdender Blechformteilgeometrien, neuer Blechmaterialien und sich verändernder Produktionsanforderungen reichen die aus dem Stand der Technik bekannten Maßnahmen zur Beeinflussung des Materialflusses in einem Umformwerkzeug während des Umformvorganges, das heißt während des Umformens des Blechmaterials, häufig nicht mehr aus. Dies betrifft insbesondere die Herstellung von Blechformteilen für Kraftfahrzeugkarosserien, die teilweise auch schwierig zu formende Designelemente aufweisen.

Aus DE 28 33 626 A1 ist eine kombinierte Press- und Stanzvorrichtung bekannt, die eine Trennvorrichtung aufweist, die für die Herbeiführung einer gezielten Trennung eines Blechmaterials in einem Umformwerkzeug während des Umformvorganges geeignet ist. Die Trennvorrichtung umfasst wenigstens ein Kerb- und/oder Schneidelement und wenigstens eine Antriebseinrichtung zur Betätigung des Kerb- und/oder Schneidelementes.

Der Erfindung liegt die Aufgabe zugrunde, Möglichkeiten aufzuzeigen, wie sich wenigstens ein mit dem Stand der Technik einhergehender Nachteil vermeiden oder zumindest in seinem Ausmaß verringern lässt.

Diese Aufgabe wird gelöst durch ein erfindungsgemäßes Verfahren mit den Merkmalen des Anspruchs 1. Mit einem nebengeordneten Anspruch erstreckt sich die Lösung der Aufgabe ferner auf ein erfindungsgemäßes Umformwerkzeug. Bevorzugte Weiterbildungen und Ausgestaltungen ergeben sich analog für alle Erfindungsgegenstände sowohl aus den abhängigen Ansprüchen als auch aus den nachfolgenden Erläuterungen.

Das erfindungsgemäße Verfahren zum Umformen eines Blechmaterials in einem pressengebundenen Umformwerkzeug, wie insbesondere einem Tiefziehwerkzeug, mit der Möglichkeit zu einer gezielten lokalen Beeinflussung des Materialflusses während des Umformvorgangs, zeichnet sich dadurch aus, dass der Umformvorgang mit wenigstens einem im Umformwerkzeug verbauten Sensor erfasst und hiermit überwacht wird, und dass bei Erkennen eines kritischen Zustands eine gezielte Trennung des Blechmaterials an wenigstens einer definierten Stelle im Umformwerkzeug herbeigeführt wird, um dadurch während des weiteren Umformvorgangs lokal einen verstärkten Materialfluss zu ermöglichen.

Unter Materialfluss (beziehungsweise Werkstofffluss) wird die Relativbewegung des umzuformenden Blechmaterials gegenüber den Werkzeugwirkflächen verstanden. Ein geringer Materialfluss zeichnet sich durch eine geringe und ein starker Materialfluss zeichnet sich durch eine große Relativbewegung und/oder Bewegungsgeschwindigkeit der Relativbewegung aus. Unter einem lokalen Materialfluss wird je nach Sichtweise der Materialfluss in einem bestimmten Bereich des Umformwerkzeugs oder in einem bestimmten Abschnitt des Blechmaterials (beziehungsweise Blechformteils) verstanden.

Die Erfindung ermöglicht die bedarfsgerechte lokale Herbeiführung eines verstärkten Materialflusses im Inneren des Umformwerkzeugs während des Umformvorgangs. Damit besteht die Möglichkeit, während eines Umformvorgangs den Materialfluss im Umformwerkzeug nicht von außen, sondern von innen (quasi im inneren Bereich der verwendeten Blechplatine) zu beeinflussen. Mit der Erfindung lassen sich unterschiedliche Zielsetzungen verfolgen, wie beispielsweise die Vermeidung von Reißern und Falten im Blechmaterial, die Verhinderung einer unzulässigen Blechausdünnung des Blechmaterials, die Vermeidung von Nachlaufkanten im Blechmaterial beziehungsweise eine nachlaufkantenfreie Ausbildung von Designkanten usw. usf. Die Erfindung eignet sich insbesondere für die Herstellung komplex geformter Blechformteile, vorzugsweise mit schwierig zu formenden Designelementen. Dies sind z. B. Karosserie-Blechbauteile mit beispielsweise wenigstens einer eingeformten Versteifungs- und/oder Designkante. Die Erfindung kann auch einen Beitrag zur Reduzierung der zur Herstellung eines Blechformteils erforderlichen Bearbeitungsschritte (Ziehstufen) leisten.

Die Erfassung des Umformvorgangs erfolgt erfindungsgemäß mit wenigstens einem im beziehungsweise am Umformwerkzeug verbauten Sensor, wobei ein solcher Sensor z. B. auch pressenseitig angeordnet sein kann. Ein Sensor ist insbesondere ein berührender oder berührungsloser Messfühler oder Messgrößenaufnehmer, der an einer geeigneten Position verbaut ist. Bevorzugt ist vorgesehen, dass dieser Sensor gegen das umzuformende Blechmaterial gerichtet ist und somit den Umformvorgang am Blechmaterial erfasst. Hiermit ist gemeint, dass die Erfassung des Umformvorgangs durch direkte "Betrachtung" des Blechmaterials mit Hilfe des Sensors erfolgt.

Bei dem Sensor handelt es sich z. B. um einen Sensor zur Erfassung der Blechdicke (des Blechmaterials) oder um einen Sensor zur Erfassung einer Blechbewegung (im Umformwerkzeug), wie insbesondere eines Blechkanteneinlaufs (beispielsweise an einer Schnittkante eines Entlastungslochs). Bei dem Sensor kann es sich auch um eine Kamera handeln. Anhand der mit dem Sensor erfassten Werte (Messwerte) kann eine Überwachung des Umformvorgangs erfolgen. Hierfür ist insbesondere eine computerbasierte Steuereinrichtung, mit geeigneter Software, vorgesehen, mit deren Hilfe bei Erkennen eines kritischen Zustands auch die Einleitung eines Trennvorgangs automatisch veranlasst werden kann.

Bevorzugt ist vorgesehen, dass die Trennung des Blechmaterials im Bereich eines späteren Ausschnitts (beispielsweise Fensterausschnitt, Türausschnitt, Schiebedachausschnitt) oder im Bereich einer Ankonstruktion (unter einer Ankonstruktion wird insbesondere ein weder zum Blechbauteil noch zum Flansch gehörender Abschnitt des Blechformteils verstanden) erfolgt. Besonders bevorzugt ist vorgesehen, dass die Trennung des Blechmaterials zwischen zwei Entlastungslöchern in einem Ausschnitt oder einer Ankonstruktion erfolgt.

Die Trennung des Blechmaterials an einer definierten Stelle im Umformwerkzeug kann mit Hilfe einer im Umformwerkzeug verbauten Trennvorrichtung erfolgen. Bevorzugt ist vorgesehen, dass die Trennung des Blechmaterials durch Einkerben des Blechmaterials (beziehungsweise durch Einbringen einer Kerbe in das Blechmaterial) mit nachfolgender Rissentstehung und Rissausbreitung erfolgt. Die mit Hilfe der Trennvorrichtung eingebrachte Kerbe dient somit gemäß den bekannten Gesetzmäßigkeiten der Rissinitiierung. Durch die Kerbengestaltung und den Kerbenverlauf kann ein Rissverlauf vorgegeben werden. Ebenso kann vorgesehen sein, dass die Trennung des Blechmaterials durch Schneiden des Blechmaterials (beziehungsweise durch Einbringen eines Schnitts in das Blechmaterial) erfolgt. An den Schnittenden eines in das Blechmaterial eingebrachten Schnitts kann es zu einer definierten Rissausbreitung kommen. Die beiden beschriebenen Vorgehensweisen (Kerben und Schneiden) sind auch miteinander kombinierbar. Aufgrund vorhandener Spannungen im Blechmaterial kann es bei Betätigung der Trennvorrichtung auch zu einem spontanen Reißen (beziehungsweise Platzen) des Blechmaterials kommen.

Das erfindungsgemäße pressengebundene Umformwerkzeug umfasst wenigstens eine Trennvorrichtung. Das erfindungsgemäße Umformwerkzeug kann mehrere identisch oder unterschiedlich ausgebildete Trennvorrichtungen aufweisen, die individuell und bedarfsgerecht betätigt werden können. Ferner ist vorgesehen, dass das erfindungsgemäße Umformwerkzeug wenigstens einen Sensor zur Erfassung einer Blechbewegung wie beispielsweise des Blechkanteneinlaufs aufweist. Hierfür kann der Sensor z. B. aus einer senkrechten Richtung (orthogonal zur Blechebene) das Blechmaterial und insbesondere eine Kante (beispielsweise Innenschnittkante an einem Entlastungsloch) betrachten. Insbesondere ist vorgesehen, dass dieser Sensor beziehungsweise Blechkanteneinlaufsensor auf einer Laserstrahlabtastung basiert.

Die Trennvorrichtung für die Herbeiführung einer gezielten Trennung des Blechmaterials in einem Umformwerkzeug während des Umformvorgangs umfasst wenigstens ein Kerb- und/oder Schneidelement und wenigstens eine Antriebseinrichtung zur Betätigung und insbesondere zur Kraftbeaufschlagung des Kerb- und/oder Schneidelements. Bei Erkennen eines kritischen Zustands kann die Antriebseinrichtung aktiviert werden, um mit Hilfe des Kerb- und/oder Schneidelements die gezielte Trennung des Blechmaterials herbeizuführen. Die Aktivierung der Antriebseinrichtung kann durch die Steuereinrichtung veranlasst werden. Bei der Antriebseinrichtung kann es sich z. B. um eine zum Betätigungszeitpunkt vorgespannte Federeinrichtung (mechanischer, hydraulischer oder pneumatischer Art) oder um eine hydraulische, pneumatische, elektromagnetische oder piezoelektrische Antriebseinrichtung handeln.

Die Erfindung wird nachfolgend beispielhaft und in nicht einschränkender Weise mit Bezug auf die schematischen Figuren näher erläutert. Die in den Figuren gezeigten und/oder nachfolgend erläuterten Merkmale können jedoch, unabhängig von konkreten Merkmalskombinationen, allgemeine Merkmale der Erfindung sein.
- Fig. 1: zeigt in einer Draufsicht ein erfindungsgemäß hergestelltes Blechformteil.
- Fig. 2: zeigt in einer Schnittansicht einen Ausschnitt aus einem erfindungsgemäßen Umformwerkzeug zur Herstellung des Blechformteils aus Fig. 1.

Fig. 1 zeigt ein Blechformteil 100, das aus einem umgeformten Blechmaterial 110 gebildet ist. Das Blechformteil 100 umfasst das Blechbauteil 120, wobei es sich beispielhaft um ein Außenhautteil (Türaußenblech) für eine Kraftfahrzeugkarosserie handelt. Das Blechbauteil 120 ist von einem Flansch 130 umgeben, der bei einem nachgelagerten Schneidvorgang abgetrennt wird. Das Blechbauteil 120 weist einen Fensterausschnitt 140 auf, der ebenfalls in einem nachgelagerten Schneidvorgang herausgetrennt wird. Mit 161 und 162 sind zwei Entlastungslöcher bezeichnet, die innerhalb des Fensterausschnitts 140 angeordnet sind. Mit 150 ist eine unterhalb der unteren Fensterkante angeordnete Versteifungs- und/oder Designkante im Blechbauteil 120 bezeichnet.

Die Herstellung des Blechformteils 100 erfolgt durch Umformen eines als Blechplatine bereitgestellten Ausgangsblechmaterials in einem Umformwerkzeug, wobei es sich insbesondere um ein Tiefziehwerkzeug handelt, oder gegebenenfalls auch in mehreren miteinander verketteten Umformwerkzeugen (Ziehstufen). Hierbei erweist sich beispielsweise die Ausformung der Designkante 150 als kritisch, da während des Umformvorgangs im Bereich dieser Designkante 150 Reißer, Falten, Blechausdünnungen und/oder Nachlaufkanten im Blechmaterial 110 entstehen können.

Die Erfindung sieht daher vor, dass der im Umformwerkzeug stattfindende Umformvorgang im Bereich der Designkante 150 mit wenigstens einem im Umformwerkzeug verbauten Sensor in Echtzeit erfasst wird und dass bei Erkennen eines kritischen Zustands eine gezielte Trennung des Blechmaterials 110 an einer definierten Stelle im Umformwerkzeug herbeigeführt wird, um dadurch während des weiteren Umformvorgangs lokal einen verstärkten Materialfluss zu ermöglichen.

Bei dem Sensor kann es sich beispielsweise um einen Sensor zur Erfassung des Blechkanteneinlaufs in Richtung der Designkante 150 an den Entlastungslöchern 161 und/oder 162 handeln (siehe Bezugszeichen 400). Nimmt der Blechkanteneinlauf einen kritischen Wert an, so kann durch die zeitgenaue und gezielte (das heißt beabsichtigt herbeigeführte) Trennung des Blechmaterials 110 zwischen den Entlastungslöchern 161 und 162 im weiteren Umformvorgang ein verstärkter Materialfluss in Richtung der Designkante 150 ermöglicht werden. Die gezielte Trennung des Blechmaterials 110, wobei es sich um einen Schnitt und/oder um einen Reißer handeln kann, ist in Fig. 1 mit T bezeichnet.

Die gezielte Trennung des Blechmaterials 110 an einer definierten Stelle (wobei die in Fig. 1 gezeigte Stelle nur beispielhaft ist) wird durch eine im Umformwerkzeug angeordnete Trennvorrichtung herbeigeführt. Fig. 2 zeigt ein Umformwerkzeug 200 mit einem Werkzeugoberteil 210, einem Werkzeugunterteil 220 und einer im Werkzeugunterteil 220 angeordneten Trennvorrichtung 300. Die Trennvorrichtung 300 umfasst ein beispielsweise aus Keramik oder Hartmetall gebildetes Kerb- und/oder Schneidelement 310 und eine Antriebseinrichtung 320 zur Betätigung des Kerb- und/oder Schneidelements 310. Mit 330 sind Dämpfungs- und Federelemente zur Schlagdämpfung und zur Rückstellung des Kerb- und/oder Schneidelements 310 bezeichnet.

Wird von einer nicht dargestellten Steuereinrichtung anhand der vom Sensor 400 erfassten Werte ein kritischer Zustand erkannt, erfolgt eine Aktivierung der Antriebseinrichtung 320 der Trennvorrichtung 300, woraufhin das keilförmig und somit scharfkantig ausgebildete Kerb- und/oder Schneidelement 310 mit vorbestimmter Kraft F an einer definierten Stelle gegen das Blechmaterial 110 gedrückt wird. Je nach gewünschter Vorgehensweise kann hierbei in das Blechmaterial 110 eine Kerbe oder ein Schnitt eingebracht werden. Eine in das Blechmaterial 110 eingebrachte Kerbe führt aufgrund der resultierenden Spannungszustände zu einem Riss und einer Rissausbreitung, die beendet ist, wenn der Riss T auf die Entlastungslöcher 161 und 162 trifft. Die erläuterte Vorgehensweise kann mit geringen Abwandlungen auch ohne die Entlastungslöcher 161 und 162 realisiert werden, so dass die Erfindung unter Umständen den Verzicht auf Entlastungslöcher ermöglicht.

Für das Kerb- und/oder Schneidelement 310 ist, insbesondere wenn es sich um ein Kerbelement handelt, kein korrespondierendes Gegenkerb- beziehungsweise Gegenschneidelement vorgesehen. Damit unterscheidet sich die Trennvorrichtung 300 zu bekannten Schneidvorrichtungen, die für gewöhnlich eine Schneide und eine mit der Schneide korrespondierende Schneidmatrize umfassen.

Eine bevorzugte Variante sieht vor, dass das Blechmaterial 110 im Abschnitt der vorgesehenen Trennung T eine definierte Blechausdünnung, gegebenenfalls mit einhergehender Kaltverfestigung, erfährt und dass das Blechmaterial 110 dann durch das gezielte Aufbringen einer Kraft F mit Hilfe eines auch stumpfen Kerb- und/oder Schneidelements 310 in diesem Bereich bricht oder aufreißt.

Die Figuren sind nur beispielhaft und zeigen ein mögliches Anwendungsbeispiel der Erfindung. Die in vielerlei Hinsicht vorteilhafte Erfindung schafft neue Möglichkeiten zur aktiven lokalen Beeinflussung des Materialflusses im Inneren eines herzustellende Blechformteils während des Umformens beziehungsweise während der Formgebung, was beispielsweise eine exakte Formung von Sollgeometrien insbesondere im Bereich von Designelementen, eine Vermeidung von Nachlaufkanten, eine Vermeidung von undefinierten Rissen und/oder Falten, eine Vermeidung von Einschnürungen und eine Homogenisierung der Blechausdünnung, eine Verbesserung der Bauteiloberflächenqualität, eine Verhinderung von Kantenwanderung im Umformwerkzeug (und eine damit verbundene Entstehung von Nachlaufkanten) und dergleichen mehr ermöglicht.

### Bezugszeichenliste

- 100: Blechformteil
- 110: Blechmaterial
- 120: Blechbauteil
- 130: Flansch
- 140: Ausschnitt
- 150: Designkante
- 161: Entlastungsloch
- 162: Entlastungsloch
- 200: Umformwerkzeug
- 210: Werkzeugoberteil
- 220: Werkzeugunterteil
- 300: Trennvorrichtung
- 310: Kerb- und/oder Schneidelement
- 320: Antriebseinrichtung
- 330: Dämpfungs- und/oder Federelement
- 400: Sensor
- F: Kraft
- T: Trennung (Riss und/oder Schnitt)

## Patentansprüche

1. Verfahren zum Umformen eines Blechmaterials (110) in einem pressengebundenen Umformwerkzeug (200), wie insbesondere einem Tiefziehwerkzeug, mit der Möglichkeit zu einer gezielten lokalen Beeinflussung des Materialflusses während des Umformvorgangs, **dadurch gekennzeichnet, dass** der Umformvorgang mit wenigstens einem im Umformwerkzeug (200) verbauten Sensor (400) erfasst und hiermit überwacht wird, und dass bei Erkennen eines kritischen Zustands eine gezielte Trennung (T) des Blechmaterials (110) an wenigstens einer definierten Stelle im Umformwerkzeug (200) herbeigeführt wird, um dadurch während des weiteren Umformvorgangs lokal einen verstärkten Materialfluss zu ermöglichen.

2. Verfahren nach Anspruch 1, **dadurch gekennzeichnet, dass** es sich bei dem Sensor (400) um einen Sensor zur Erfassung der Blechdicke oder um einen Sensor zur Erfassung einer Blechbewegung handelt.

3. Verfahren nach Anspruch 1 oder 2, **dadurch gekennzeichnet, dass** die Trennung (T) des Blechmaterials (110) im Bereich eines späteren Ausschnitts (140) oder im Bereich einer Ankonstruktion erfolgt.

4. Verfahren nach einem der vorausgehenden Ansprüche 1 bis 3, **dadurch gekennzeichnet, dass** die Trennung (T) des Blechmaterials (110) durch Einkerben des Blechmaterials (110) mit nachfolgender Rissentstehung und Rissausbreitung erfolgt.

5. Verfahren nach einem der vorausgehenden Ansprüche 1 bis 3, **dadurch gekennzeichnet, dass** die Trennung (T) des Blechmaterials (110) durch Schneiden des Blechmaterials (110) erfolgt.

6. Verfahren nach einem der vorausgehenden Ansprüche, **dadurch gekennzeichnet, dass** die Trennung (T) des Blechmaterials (110) dazu dient, ein Reißen des Blechmaterials (110), eine Faltenbildung im Blechmaterial (110), eine unzulässige Blechausdünnung des Blechmaterials (110) und/oder das Entstehen von Nachlaufkanten im Blechmaterial (110) zu vermeiden.

7. Umformwerkzeug (200) zum Umformen eines Blechmaterials (110) umfassend wenigstens eine Trennvorrichtung (300) für die Herbeiführung einer gezielten Trennung (T) des Blechmaterials (110), **dadurch gekennzeichnet, dass** das Umformwerkzeug (200) weiterhin wenigstens einen Sensor (400) zur Erfassung einer Blechbewegung des umzuformenden Blechmaterials (110) während eines Umformvorganges umfasst und eine Steuereinrichtung umfasst, mit der während des Umformvorganges bei Erkennen eines kritischen Zustandes anhand der mit dem Sensor (400) erfassten Werte eine Antriebseinrichtung (320) der Trennvorrichtung (300) aktiviert und die Einleitung eines Trennvorganges automatisch veranlasst werden kann.

8. Umformwerkzeug nach Anspruch 7, **dadurch gekennzeichnet, dass** es sich bei der Antriebseinrichtung (320) um eine Federeinrichtung oder um eine hydraulische, pneumatische, elektromagnetische oder piezoelektrische Antriebseinrichtung handelt.

## Claims

1. Method for forming a sheet metal material (110) in a forming tool (200) which is connected to a press, such as, in particular, local tool, with the possibility of selective a thermoforming influencing of the flow of material during the forming process, **characterized in that** the forming process is sensed with at least one sensor (400) which is installed in the forming tool (200) and is monitored herewith, and **in that** when a critical state is detected selective division (T) of the sheet metal material (110) at at least one defined location in the forming tool (200) is brought about in order as a result to permit an increased flow of material locally during the further forming process.

2. Method according to Claim 1, **characterized in that** the sensor (400) is a sensor for sensing the sheet metal thickness or a sensor for sensing a movement of the sheet metal.

3. Method according to Claim 1 or 2, **characterized in that** the division (T) of the sheet metal material (110) takes place in the region of a later cutout (140) or in the region of a tool addendum.

4. Method according to one of the preceding Claims 1 to 3, **characterized in that** the division (T) of the sheet metal material (110) is carried out by notching the sheet metal material (110) with subsequent formation of and propagation of cracks.

5. Method according to one of the preceding Claims 1 to 3, **characterized in that** the division (T) of the sheet metal material (110) is carried out by cutting the sheet metal material (110).

6. Method according to one of the preceding claims, **characterized in that** the division (T) of the sheet metal material (110) serves to avoid fracturing of the sheet metal material (110), the formation of folds in the sheet metal material (110), unacceptable thinning of the sheet metal material (110) and/or the production of impact lines in the sheet metal material (110).

7. Forming tool (200) for forming a sheet metal material (110), comprising at least one division device (300) for bringing about targeted division (T) of the sheet metal material (110), **characterized in that** the forming tool (200) also comprises at least one sensor (400) for sensing a movement of the sheet metal material (110) which is to be formed, during a forming process, and a control device with which a drive device (320) of the division device (300) is activated during the shaping process when a critical state is detected on the basis of the values detected with the sensor (400), and a division process can be initiated automatically.

8. Forming tool according to Claim 7, **characterized in that** the drive device (320) is a spring device or a hydraulic, pneumatic, electromagnetic or piezoelectric drive device.

## Revendications

1. Procédé de formage d'un matériau en tôle (110) dans un outil de formage à la presse (200) tel que notamment un outil d'emboutissage profond, avec la possibilité d'influencer localement de manière ciblée le flux de matériau pendant l'opération de formage, **caractérisé en ce que** l'opération de formage est détectée avec au moins un capteur (400) incorporé dans l'outil de formage (200) et est surveillée par ce capteur et **en ce que** lorsqu'un état critique est détecté, une séparation ciblée (T) du matériau en tôle (110) est provoquée au niveau d'au moins un endroit défini dans l'outil de formage (200) afin de permettre de ce fait localement un flux de matériau accru pendant l'opération de formage subséquente.

2. Procédé selon la revendication 1, **caractérisé en ce que** le capteur (400) est un capteur permettant de détecter l'épaisseur de tôle ou est un capteur permettant de détecter un mouvement de la tôle.

3. Procédé selon la revendication 1 ou 2, **caractérisé en ce que** la séparation (T) du matériau en tôle (110) se produit dans la région d'une découpe ultérieure (140) ou dans la région d'une construction rapportée.

4. Procédé selon l'une quelconque des revendications précédentes 1 à 3, **caractérisé en ce que** la séparation (T) du matériau en tôle (110) s'effectue en entaillant le matériau en tôle (110) avec formation et propagation subséquentes d'une fissure.

5. Procédé selon l'une quelconque des revendications précédentes 1 à 3, **caractérisé en ce que** la séparation (T) du matériau en tôle (110) s'effectue par découpe du matériau en tôle (110).

6. Procédé selon l'une quelconque des revendications précédentes, **caractérisé en ce que** la séparation (T) du matériau en tôle (110) sert à éviter une déchirure du matériau en tôle (110), une formation de pli dans le matériau en tôle (110), un amincissement inadmissible de la tôle du matériau en tôle (110) et/ou la formation de bords arrière dans le matériau en tôle (110).

7. Outil de formage (200) pour former un matériau en tôle (110), comprenant au moins un dispositif de séparation (300) pour provoquer une séparation ciblée (T) du matériau en tôle (110),
**caractérisé en ce que**
l'outil de formage (200) comprend en outre au moins un capteur (400) pour détecter un mouvement de la tôle du matériau en tôle à former (110) pendant une opération de formage, et un dispositif de commande avec lequel, pendant l'opération de formage, lorsqu'un état critique est détecté à l'aide des valeurs détectées avec le capteur (400), un dispositif d'entraînement (320) active le dispositif de séparation (300) et le début d'une opération de séparation peut être lancé automatiquement.

8. Outil de formage selon la revendication 7, **caractérisé en ce que** le dispositif d'entraînement (320) est un dispositif à ressort ou un dispositif d'entraînement hydraulique, pneumatique, électromagnétique ou piézo-électrique.
